# EUROPÄISCHE PATENTSCHRIFT

(11) **EP 0 886 691 B1**
(45) Veröffentlichungstag und Bekanntmachung des Hinweises auf die Patenterteilung: **24.05.2000**
(21) Anmeldenummer: 97917247.5
(22) Anmeldetag: 25.02.1997
(51) Int. Cl.: D06C 3/02, B65H 23/028

(54) **SPANNMASCHINE FÜR EINE TEXTILE STOFFBAHN**
STENTER FOR A TEXTILE MATERIAL WEB
RAME POUR BANDE DE MATIERE TEXTILE

(30) Priorität: 14.03.1996 DE 19609928
(43) Veröffentlichungstag der Anmeldung: 30.12.1998
(73) Patentinhaber: A. Monforts Textilmaschinen GmbH & Co, 41238 Mönchengladbach (DE)
(72) Erfinder: PABST, Manfred, D-50859 Köln (DE)
(74) Vertreter: von Creytz, Dietrich, Dipl.-Phys.
(86) Internationale Anmeldenummer: DE9700373
(87) Internationale Veröffentlichungsnummer: WO9734038

(56) Entgegenhaltungen:
- DE-A- 3 305 893
- GB-A- 2 062 040

## Beschreibung

Die Erfindung betrifft eine Spannmaschine für eine textile Stoffbahn mit zwei am Ende des Einlauffeldes der Maschine um vertikale Achsen scherenartig gegeneinander schwenkbar gelagerten Kettenbahnen für endlose, im Stoffbahnein- und -auslauf umgelenkte Ketten, welche Haltemittel zum Erfassen der Stoffbahnränder aufweisen, wobei Steuer- und Antriebsmittel zum Anpassen des jeweiligen Abstandes der von den Achsen abgewandten, schwenkbaren Enden bzw. Wangen der Kettenbahn am Eingang des Einlauffeldes an die gemessene Breite der jeweils zulaufenden Stoffbahn vorgesehen sind und wobei die schwenkbaren Kettenbahnenden mittels Tragrädern auf einem horizontalen Träger beweglich gelagert sind.

Das Einlauffeld einer in der Praxis auch als Spannrahmen bezeichneten Spannmaschine dieser Art wird in DE 34 17 030 C2 beschrieben. In der Zeichnung von DE 22 37 014 B2 (Dieses Dokument bildet den Oberbegriff des Anspruches 1) wird deutlich, wie ein schwenkbares Kettenbahnende mit Hilfe eines Tragrads auf einem horizontalen Träger beweglich zu lagern ist.

Um die Kettenführungschienen der jeweiligen Textilbahnbreite anpassen zu können und um diese Kettenführungsschienen nach links oder rechts steuern zu können, je nach dem welche unregelmäßigen Wege die Stoffbahnkante nimmt, werden Verstellvorrichtungen vorgesehen. Diese Verstellvorrichtungen müssen in vielen Fällen größere Kräfte aufnehmen, wenn die Bahn zwischen den auch als Wangen zu beschreibenden schwenkbaren Kettenbahnenden ausgehend von einer tatsächlichen Eingangsbreite auf eine vorgegebene Ausgangsbreite zu ziehen ist. Außerdem soll der gegenseitige Abstand der Wangen möglichst spielfrei an die Breite des augenblicklich einlaufenden Stoffbahnteils angepaßt werden. Aus diesem Grunde werden zum Verstellen der Wangen aufwendige Zahnstangenantriebe oder Kettenantriebe (DE-AS 18 07 389) eingesetzt.

Die durch die Wangenantriebe zu beherrschenden Querkräfte, das ist jeweils die Bahnspannung quer zur Transportrichtung, sind abhängig von der Art der zu behandelnden Stoffbahn. Stoffbahnen mit nur geringer Querstabilität, z.B. Maschenware, werden mit geringen Querkräften durch den Spannrahmen bzw. durch das Spannfeld geleitet. Größere Kräfte sind erforderlich, wenn die Ware von einer tatsächlichen Eingangsbreite auf eine vorgegebene Ausgangsbreite zu ziehen ist.

Es gibt Textilfabriken, die ständig Stoffbahnen mit sehr geringer Querstabilität, z.B. Maschenware oder elastische Webware, im Spannrahmen verarbeiten. Stoffbahnen dieser Art können oder müssen mit den geringen Querkräften durch den Spannrahmen geleitet werden. Die geringen Querkräfte reichen oft gerade aus, die jeweilige Bahn in eine Ebene auszubreiten. Die für demgegenüber relativ starke Querspannungen ausgelegten bekannten Antriebe, z.B. gemäß oben genannter DE-AS 18 07 389, könnten eigentlich durch schwächere Antriebe ersetzt werden, wenn nur die geringeren Querkräfte aufzubringen sind. In der Praxis nimmt man jedoch meist dieselben Antriebe zur Querverstellung der Wangen, unabhängig davon, welche Querkräfte bei Betrieb auf die zu bearbeitende Stoffbahn auszuüben sind. Hierbei mag die vereinfachte Lagerhaltung und das Streben nach Serienproduktion eine Rolle spielen. Entscheidend ist aber, daß die Wangen auch wenn sie nur geringe Querkräfte übertragen müssen, exakt und spielfrei an die jeweilige Breite der augenblicklich einlaufenden Stoffbahn bzw. an den Verlauf der Ränder der Stoffbahn anzupassen sein sollen.

Der Erfindung liegt die Aufgabe zugrunde, eine Querführung für die schwenkbaren Kettenbahnenden bzw. -wangen zu schaffen, die es erlaubt, die mit der jeweiligen Wange verbundenen Einnadel- oder Einkluppmittel (Haltemittel zum Erfassen der Stoffbahnränder) exakt und praktisch verzögerungsfrei dem mehr oder weniger zufälligen Weg des Randes der einlaufenden Stoffbahn folgen zu lassen, ohne daß die aufwendig ausgebildeten und ausgelegten Querantriebe für die Wangen bekannter Spannrahmen erforderlich wären.

Die erfindungsgemäße Lösung besteht für die eingangs genannte Spannmaschine, in der die schwenkbaren Kettenbahnenden bzw. Wangen mittels Tragrädern auf einem horizontalen Träger beweglich gelagert werden, darin, daß mindestens ein Tragrad als angetriebenes Reibrad ausgebildet ist und daß diesem Tragrad ein Antriebsmotor unmittelbar zugeordnet ist. Vorzugsweise wird zumindest das angetriebene Tragrad mit Vollgummi oder dergleichen Material mit speziell in Bezug auf den Träger hohem Reibungswert bereift. Wenn pro Kettenbahn bzw. -wange zwei Tragräder eingesetzt werden, genügt es gemäß weiterer Erfindung, auf die Achse eines der Tragräder bzw. Reibräder einen Motor zu schalten.

Die Aufgabe wird also bereits dadurch gelöst, daß erfindungsgemäß die Tragräder als Reibräder, bevorzugt mit Vollgummi bereift, ausgebildet werden und wenn einem der Reibräder ein Antriebsmotor, bevorzugt auf der Reibradachse, unmittelbar zugeordnet wird. Allein durch diese Maßnahme gelingt es überraschenderweise, die Wange bzw. die mit der Wange verbundene Einnadel- bzw. Einkluppmittel der in der Kettenbahn laufenden Kette stets verzögerungsfrei an die Stelle zu bringen, an der die zu erfassende Kante der einlaufenden - besonders leichten - Warenbahn augenblicklich ankommt. Mit einem solchen Reibradantrieb können zwar keine großen Querkräfte auf die Stoffbahn ausgeübt werden, die Stoffbahn kann also mit Hilfe derartig gelagerter und angetriebener Wangen nicht nennenswert breit gespannt werden, eine leicht dehnbare Stoffbahn läßt sich jedoch unter Zuhilfenahme der erfindungsgemäßen Verstellvorrichtung als Wangenführung ausgezeichnet auf den Verlauf der Stoffbahnkante einstellen und die leichte Ware kann in der erforderlichen Weise zum Einführen in den Spannrahmen glatt gezogen werden.

Anhand der schematischen Darstellung eines Ausführungsbeispiels werden Einzelheiten der Erfindung erläutert. Es zeigen:
- Fig. 1: eine Draufsicht auf das Einlauffeld eines Spannrahmens; und
- Fig. 2: einen Schnitt längs der Linie II-II von Fig. 1.

Fig. 1 zeigt in der Draufsicht das Einlauffeld einer Spannmaschine. Dort werden um vertikale Achsen 1 scherenartig gegeneinander schwenkbar gelagerte Kettenbahnen 2 für endlose Ketten 3, die im Stoffbahneinlaufbereich um Kettenräder 4 umgelenkt werden, dargestellt. Die Ketten 3 besitzen Haltemittel 5, z.B. Nadeln oder Kluppen, zum Erfassen der Ränder 6 der in der Transportrichtung 7 einlaufenden Stoffbahn 8. Die augenblickliche Position des jeweiligen Stoffbahnrandes 6 wird im wesentlichen kontinuierlich mit einem Breitenfühler 9 gemessen. Der Breitenfühler 9 gibt seine Meßwerte weiter an eine Regelung zum Steuern von Antriebsmittel, mit deren Hilfe die einzelne Kettenbahn 2 um ihre Achse 1 in Schwenkrichtung 10 hin- und hergeschwenkt werden kann. Durch dieses Schwenken wird der gegenseitige Abstand der Kettenbahnenden bzw. Wangen 11 verstellbar. Zugleich kann die Position der Haltemittel 5 der augenblicklichen Lage des Randes 6 der einlaufenden Stoffbahn 8 exakt und verzögerungsfrei angepaßt werden. Die Wangen 11 werden mittels Tragrädern 12 auf einem horizontalen Träger 13 beweglich gelagert.

Erfindungsgemäß soll wenigstens eines der Tragräder 12 als angetriebenes Reibrad ausgebildet werden und diesem Tragrad 12 soll ein Antriebsmotor 14 räumlich unmittelbar zugeordnet werden. Als Tragräder 12 kommen bevorzugt mit Vollgummi 15 bereifte Räder infrage. Im allgemeinen werden pro Wange 11 zwei Tragräder 12 vorgesehen, die bevorzugt beide als vollgummi-bereifte Reibräder auszubilden sind. Vorzugsweise ist das erfindungsgemäß einzusetzende Reibrad aufgebaut aus einem metallischen Kern (z.B. Felge) mit einem aufvulkanisierten Elastomer zur Umwandlung des Drehmoments des angeschlossenen Antriebsmotors in eine Reibkraft zwischen Reibrad und Träger.

Im Rahmen der Erfindung wird bevorzugt auf die Achse eines der Tragräder 12 jeder Kettenbahn 11 ein Motor 14 gesetzt. Als Motor werden hierbei bevorzugt: Stirnradgetriebemotoren, Kegelstirnradgetriebemotoren, Schneckengetriebemotoren und Stirnradschneckengetriebemotoren jeweils mit Drehstrom- oder Gleichstrombetrieb.

Der jeweilige Motor 14 wird über nicht gezeichnete, aber dem Fachmann ohne weiteres zugängliche Regel- und Steuermittel in Abhängigkeit von den Messungen des zugehörigen Breitenfühlers 9 gesteuert. Zur Erfassung der Warenkante werden Lichttaster mit punktförmiger Abtastung der Warenkante, aber auch mechanische mit Elektrokontakten eingesetzt. Für schnell laufende Waren und unruhige Kanten werden vorzugsweise Lichttaster mit Analogbereich eingesetzt, um die Wangen mit hoher Geschwindigkeit der Warenkante nachsteuern zu können. Als Steuerungsmittel für die Motoren kommen im einfachsten Fall Schützensteuerungen oder kontaktlos schaltende Thyristorschalter infrage. Für Hochgeschwindigkeitsanwendungen werden vorzugsweise Frequenzumrichter für 4-Quadranten Betrieb zusammen mit Drehstrommotoren eingesetzt.

Es wird eine Spannmaschine für eine textile Stoffbahn mit zwei im Einlauffeld der Maschine scherenartig schwenkbar gelagerten Kettenbahnen beschrieben, in denen Ketten mit Haltemitteln zum Erfassen der Stoffbahnränder laufen. Die freien Enden bzw. Wangen der schwenkbaren Kettenbahnenden werden mittels Tragrädern auf einem horizontalen Träger beweglich gelagert. Erfindungsgemäß ist mindestens ein Tragrad als angetriebenes Reibrad ausgebildet und diesem Tragrad wird ein Antriebsmotor unmittelbar zugeordnet.

### Bezügszeichenliste

- 1 =: vertikale Achse
- 2 =: Kettenbahn
- 3 =: Kette
- 4 =: Kettenrad
- 5 =: Haltemittel
- 6 =: Stoffbahnrand
- 7 =: Transportrichtung
- 8 =: Stoffbahn
- 9 =: Breitenfühler
- 10 =: Schwenkrichtung
- 11 =: Wange
- 12 =: Tragrad
- 13 =: Träger
- 14 =: Motor
- 15 =: Vollgummi

## Patentansprüche

1. Spannmaschine für eine textile Stoffbahn mit zwei am Ende des Einlauffeldes der Maschine um vertikale Achsen (1) scherenartig gegeneinander schwenkbar gelagerten Kettenbahnen (2) für endlose, im Stoffbahnein- und -auslauf umgelenkte Ketten (3), welche Haltemittel (5) zum Erfassen der Stoffbahnränder (6) aufweisen, wobei Steuer- und Antriebsmittel zum Anpassen des jeweiligen Abstands der von der Achse (1) abgewandten schwenkbaren Enden bzw. Wangen (11) der Kettenbahnen (2) am Eingang des Einlauffeldes an die gemessene Breite der jeweils zulaufenden Stoffbahn (8) vorgesehen sind und wobei die schwenkbaren Kettenbahnenden (11) mittels Tragrädern (12) auf einem horizontalen Träger (13) beweglich gelagert sind,
**dadurch gekennzeichnet,**
daß mindestens ein Tragrad (12) als angetriebenes Reibrad ausgebildet ist und daß diesem Tragrad (12) ein Antriebsmotor (14) unmittelbar zugeordnet ist.

2. Spannmaschine nach Anspruch 1,
**dadurch gekennzeichnet,**
daß zumindest das angetriebene Tragrad (12) aus einem metallischen Kern mit einer aufvulkanisierten Elastomerschicht aufgebaut ist.

3. Spannmaschine nach Anspruch 1,
**dadurch gekennzeichnet,**
daß zumindest das angetriebene Tragrad (12) mit Vollgummi (15) oder dergleichen Material mit speziell in Bezug auf den Träger (13) hohem Reibungswert bereift ist.

4. Spannmaschine nach mindestens einem der Ansprüche 1 bis 3,
**dadurch gekennzeichnet,**
daß zwei Tragräder (12) pro Kettenbahn (2) vorgesehen sind.

5. Spannmaschine nach mindestens einem der Ansprüche 1 bis 4,
**dadurch gekennzeichnet,**
daß auf die Achse eines der Tragräder (12) pro Kettenbahn (2) ein Motor (14) geschaltet ist.

6. Spannmaschine nach Anspruch 1 oder 5,
**dadurch gekennzeichnet,**
daß als Antriebsmotor (14) ein Stirnrad-, Kegelstirnrad-, Schnecken- oder Stirnschneckengetriebemotor jeweils mit Drehstrom- oder Gleichstrombetrieb vorgesehen ist.

7. Spannmaschine nach mindestens einem der Ansprüche 1 bis 6,
**dadurch gekennzeichnet,**
daß zum Erfassen der Stoffbahnränder für die Motorsteuerung Lichttaster, insbesondere im Analogiebereich, mit punktförmiger Abtastung der Warenbahnkante vorgesehen sind.

8. Spannmaschine nach mindestens einem der Ansprüche 1 bis 7,
**dadurch gekennzeichnet,**
daß als Steuermittel für den Antriebsmotor eine Schutzumsteuerung oder ein kontaktlos schaltender Thyristorschalter vorgesehen sind.

9. Spannmaschine nach mindestens einem der Ansprüche 1 bis 7,
**dadurch gekennzeichnet,**
daß als Steuermittel für den Antriebsmotor, insbesondere bei Hochgeschwindigkeitsanwendungen, Frequenzumrichter für 4-quadranten Betrieb, vorzugsweise zusammen mit Drehstrommotoren vorgesehen sind.

## Claims

1. Stenter for a textile material web with two chain lines (2), mounted so as to pivot relative to one another in scissor-like fashion round vertical axes (1) at the end of the feed section of the machine, for endless chains (3) which are deflected at the material web inlet and outlet and comprise holding means (5) for gripping the edges (6) of the material web, wherein control and drive means are provided for adapting the respective spacing of the pivotal ends or cheeks (11), remote from the axis (1), of the chain lines (2) at the input of the feed section to the measured width of the respectively entering material web (8) and wherein the pivotal chain line ends (11) are mounted movably on a horizontal carrier (13) by means of carrying wheels (12), characterised in that at least one carrying wheel (12) is designed as a driven friction wheel and in that a driving motor (14) is associated directly with this carrying wheel (12).

2. Stenter according to claim 1, characterised in that at least the driven carrying wheel (12) is made up of a metallic core with a layer of elastomer vulcanised thereon.

3. Stenter according to claim 1, characterised in that at least the driven carrying wheel (12) is covered with solid rubber (15) or similar material with a coefficient of friction which is high, in particular with respect to the carrier (13).

4. Stenter according to at least one of claims 1 to 3, characterised in that two carrying wheels (12) are provided for each chain line (2).

5. Stenter according to at least one of claims 1 to 4, characterised in that a motor (14) is connected to the axis of one of the carrying wheels (12) for each chain line (2).

6. Stenter according to claim 1 or 5, characterised in that a spur wheel back-geared, straight bevel gear pair, worm gear or contrate worm gear motor in each case with three-phase or direct-current operation is provided as driving motor (14).

7. Stenter according to at least one of claims 1 to 6, characterised in that, for detecting the edges of the material web for motor control, light scanners are provided, in particular in the analogy region, with spot scanning of the product selvedge.

8. Stenter according to at least one of claims 1 to 7, characterised in that a protective reversing means or a contactlessly switching thyristor switch are provided as control means for the drive motor.

9. Stenter according to at least one of claims 1 to 7, characterised in that frequency converters for 4-quadrant operation, preferably together with three-phase induction motors, are provided as control means for the drive motor, in particular in high-speed applications.

## Revendications

1. Rame pour bande de matière textile qui comprend deux transporteurs (2) à chaîne qui sont logés à pivotement l'un par rapport à l'autre à la manière de ciseaux autour d'axes verticaux (1) à la fin de la zone d'entrée de la machine et qui sont destinés à des chaînes sans fin (3) articulées dans l'entrée et la sortie de la bande de matière et comportant des moyens de maintien (5) pour saisir les bords (6) de la bande de matière, dans laquelle des moyens de commande et d'entraînement sont prévus pour adapter à la largeur mesurée de la bande respective de matière entrante (8) la distance respective des extrémités ou faces pivotantes (11), opposées à l'axe (1), des transporteurs (2) à chaîne à l'entrée de la zone d'entrée et dans laquelle les extrémités pivotantes (11) des transporteurs à chaînes sont logées de façon mobile sur une poutre horizontale (13) à l'aide de roues porteuses (12), caractérisée en ce qu'au moins une roue porteuse entraînée (12) est constituée d'une roue à friction entraînée et en ce qu'un moteur d'entraînement (14) est immédiatement associé à cette roue porteuse (12).

2. Rame selon la revendication 1, caractérisée en ce qu'au moins la roue porteuse entraînée (12) est composée d'un noyau métallique sur lequel une couche élastomère est appliquée par vulcanisation.

3. Rame selon la revendication 1, caractérisée en ce qu'un bandage en caoutchouc plein (15) ou en matière similaire, à valeur de friction élevée par rapport à la poutre (13) est appliqué au moins sur la roue porteuse entraînée (12).

4. Rame selon l'une au moins des revendications 1 à 3, caractérisée en ce que deux roues porteuses (12) sont prévues pour chaque transporteur (2) à chaîne.

5. Rame selon l'une au moins des revendications 1 à 4, caractérisée en ce qu'un moteur (14) est monté sur l'axe de l'une des roues porteuses (12) pour chaque transporteur (2) à chaîne.

6. Rame selon la revendication 1 ou 5, caractérisée en ce qu'un motoréducteur à engrenages droits, à engrenages coniques et droits, à vis sans fin ou à engrenages de chant à vis sans fin, respectivement à entraînement par courant triphasé ou par courant continu, est prévu comme moteur d'entraînement (14).

7. Rame selon l'une quelconque des revendications 1 à 6, caractérisée en ce que des capteurs de lumière, en particulier du domaine analogique, à détection ponctuelle de l'arête de bande de matière, sont prévus pour détecter les bords de la bande de matière pour la commande de moteur.

8. Rame selon l'une quelconque des revendications 1 à 7, caractérisée en ce qu'une commande d'inversion de protection ou un commutateur à thyristor qui commute sans contact sont prévus comme moyen de commande pour le moteur d'entraînement.

9. Rame selon l'une des revendications 1 à 7, caractérisée en ce que des changeurs de fréquence à fonctionnement à quatre quadrants sont prévus, de préférence en coopération avec des moteurs à courant continu, comme moyen de commande pour le moteur d'entraînement, en particulier pour des applications à haute vitesse.
